# EUROPÄISCHE PATENTSCHRIFT

(11) **EP 0 403 868 B1**
(45) Veröffentlichungstag und Bekanntmachung des Hinweises auf die Patenterteilung: **04.05.1994**
(21) Anmeldenummer: 90110539.5
(22) Anmeldetag: 02.06.1990
(51) Int. Cl.: E05B 13/10

(54) **Betätigungshandhabe**
Actuating handle
Poignée de commande

(30) Priorität: 23.06.1989 DE 8907691 U
(43) Veröffentlichungstag der Anmeldung: 27.12.1990
(73) Patentinhaber: HOPPE GmbH + Co. Kommanditgesellschaft, D-35260 Stadtallendorf (DE)
(72) Erfinder: Nowatzki, Günter, D-3576 Rauschenberg-Ernsthausen (DE); Kasten, Günter, D-3575 Kirchhain (DE)
(74) Vertreter: Olbricht, Karl Heinrich, Dipl.-Phys.

(56) Entgegenhaltungen:
- EP-A- 0 260 517
- DE-U- 8 209 449
- DE-U- 8 902 660
- GB-A- 2 203 481

## Beschreibung

Die Erfindung betrifft eine Betätigungshandhabe gemäß dem Oberbegriff von Anspruch 1.

Aus DE-U-8 209 449 geht ein abschließbarer Fenstergriff hervor, bei dem ein in den Griffkopf eingesetzter Profilzylinder selbst das Betätigungselement bildet, um die Handhabe durch einen in eine Anschlagplatte bzw. deren Abdeckung eingreifenden Sperrstift zu verriegeln. Zur Verrastung dient ein Schließteil von verhältnismäßig komplizierter Gestalt, das mit einem in dem Griffhals eingelassenen Formkörper zusammenwirkt. Dieser Aufbau kann hinsichtlich Fertigungstolerenzen und Montage problematisch sein. Günstiger ist diesbezüglich eine Handhabe gemäß EP-A-0 260 517, die jedoch einen breiten Griffkopf erfordert und nur eine zylindrische, druckknopfartig betätigbare Schließ- bzw. Riegeleinheit aufnehmen kann.

Ebenfalls eine abschließbare Drehhandhabe zeigt DE-U-8 228 856. Sie ist an einer Rosette gelagert und enthält einen Profilzylinder. Die Konstruktion soll gestatten, daß die Abmessungen des Drehgriffs lediglich von der Baugröße des Profilzylinders bestimmt werden. Dies trifft jedoch allenfalls für die Breitenmaße zu, nicht für die Bauhöhe. Mit dem Schließbart des Profilzylinders soll es möglich sein, einen von zwei ungleich langen Schenkein einer U-förmigen Gesperrfeder zur Seite zu drücken, die den Zylinder lagefest hält und die Wirkstellung eines Sperrbolzens sichert.

Den herkömmlichen Bauformen ist gemeinsam, daß sie insgesamt eine relativ große Bauhöhe beanspruchen, um ein verschiebliches Schloß unterzubringen. Als solches findet z.B. gemäß GB-A-2 203 481 ein schräg angeordneter Rundzylinder Verwendung, der nicht bloß relativ viel Raum einnimmt, sondern auch mit seinem Sperrstück nur begrenzt in der Aufnahmebohrung der Anschlagplatte Widerhalt erfährt. Auch wo (genormte) Profilzylinder eingesetzt werden, bedingen deren Abmessungen eine gewisse Unförmigkeit. Zusätzlich bewirkt die Bauhöhe einen noch größeren Abstand des meist mit dem Griffkopf bündig abschließenden Griff-Hauptteils von der Anschlagebene (dem Fensterrahmen), als ihn nichtabschließbaren Drehgriffe sonst erfordern. Namentlich wenn in breiterer Fensterflucht nichtabschließbare Griffe neben abschließbaren angeordnet sind, fällt die klobigere Bauweise letzterer unvorteilhaft auf. Größere Griffhalslängen haben außerdem zur Folge, daß bei der Handhabung größere Kippmomente ausgeübt werden.

Aufgabe der Erfindung ist es allgemein, die Nachteile des Standes der Technik mit in Fertigung wie Montage gleichermaßen wirtschaftlichen Mitteln zu überwinden. Ein spezielleres Ziel ist es, eine Drehhandhabe der eingangs genannten Art so zu verbessern, daß der Griff-Hauptteil näher an die Anschlagebene heranrückt und mithin ein sonstigen Drehgriffen gleichartiges Anfassen gestattet. Dabei sollen schlanke Formen ebenso möglich sein wie zuverlässiges Abschließen.

Die Hauptmerkmale der Erfindung sind im Anspruch 1 angegeben. Ausgestaltungen sind Gegenstand der Ansprüche 2 bis 16.

Eine Betätigungshandhabe der im Oberbegriff von Anspruch 1 angegebenen Art zeichnet sich erfindungsgemäß dadurch aus, daß in den Griffkopf ein darin entgegen Federkraft vorschieblicher und festlegbarer Profilzylinder eingesetzt ist, wobei Kopf und Profilzylinder einen Neigungswinkel zur Drehachse einnehmen, und daß eine mit der Anschlagplatte axialfest und drehbeweglich verbundene Hutplatte wenigstens eine Aufnahme für ein Sperrglied aufweist, das mittels des Profilzylinders parallel zu diesem verschieblich ist, um das Schließstück zu betätigen.

In völliger Abkehr vom Stand der Technik erfolgt daher die Betätigung des Schließstücks indirekt und nicht parallel zur Drehachse, sondern über das schräg verschiebliche Sperrglied durch einen handelsüblichen Profilzylinder. Dieser ist in raumsparender Weise schräg angeordnet, wodurch die Bauhöhe der Handhabe beträchtlich verringert und die Gesamtsicherheit gesteigert wird, denn infolge des näher bei der Anschlagplatte befindlichen Griff-Hauptteils ist auch das maximal mögliche Kippmoment merklich kleiner als bisher.

Gemäß Anspruch 2 ist eine mit einer Lagerplatte der Anschlagplatte verbördelte Vierkantloch-Buchse einstückig mit einer im Unterteil des Griffkopfes festgelegten Hutplatte, die das Schließstück übergreift und wenigstens eine zur Drehachse des Griffes geneigte Aufnahme für das Sperrglied hat. Man kann also die herkömmliche Anschlagtechnik anwenden und dennoch lediglich durch geeignete Gestaltung des Griffkopf-Unterteils eine zuverlässig absperrbare Drehhandhabe schaffen, die sich unter bewährter Rastung in vorgegebenen Winkellagen bequem bedienen läßt. Die geneigte Aufnahme gewährleistet sicheren Eingriff des mit dem Profilzylinder betätigbaren Sperrgliedes, das ebenso leicht wieder ausrückbar ist. Die Konstruktion zeichnet sich durch geringen Platzbedarf aus und erlaubt vor allem auch sehr schlanke, gefällige Griff-Bauformen.

Eine wichtige Ausgestaltung sieht Anspruch 3 vor, indem das Sperrglied ein Schieber mit zwei schrägen Andruck-Enden ist, die bei Betätigung des Schlosses im Inneren der Hutplatte an der Oberseite des Schließstücks zur Anlage kommen und dieses daher entgegen Federkraft gedrückt halten. Man erkennt, daß bei abgeschlossenem Griff keine Drehung bzw. Verschwenkung des Griff-Hauptteils möglich ist, weil die z.B. als Klauenkupplung ausgebildete Schließstück-Verriegelung dies nicht zuläßt.

Zum Maßausgleich kann gemäß Anspruch 4 zwischen dem Kragen und der Unterseite des Schlosses eine Stellschraube angeordnet sein, bevorzugt mit einer Lockerungssicherung. Zweckmäßig erfolgt die Einstellung so, daß die Außenfläche des Schlosses mit der Deckfläche des Griffkopfes fluchtet. Außerdem kann eine Feineinstellung druckspielfrei erfolgen.

Die Merkmale der Anprüche 6 bis 8 betreffen Mittel zur Festlegung und Entarretierung des Schlosses im Griffkopf, der zu diesem Zweck insbesondere eine sehr einfache Schenkelfeder enthält, die ebenso robust wie funktionssicher ist.

Die Weiterbildungen nach den Ansprüchen 5, 6, 9, 10 bringen konstruktive Vorteile für die Festlegung und Lösung des Schlosses unter Verwendung geeigneter Federelemente von überaus einfacher Gestaltung, die sich bequem fertigen und montieren lassen.

Vorteilhaft ist es ferner, wenn das Schließstück laut Anspruch 11 innerhalb der Hutplatte auf einem Distanzring gleitbar ist, der die axialfest-drehbare Lagerung des Griffes noch unterstützt und die wirksame Lagerlänge vergrößert. Die Ausbildung gemäß Anspruch 12 fördert den zügigen Eingriff des Sperrgliedes, da die Aufnahme insbesondere an der Unterseite bis auf die Höhe der Drehachse geführt werden können, wodurch jegliche Verkantungsgefahr ausgeschlossen ist.

Nach Anspruch 13 kann das Schließstück ein drehsymmetrischer Klauenring sein, was weiter zur Herabsetzung der Abmessungen beiträgt. Dabei ist es vorteilhaft, wenn die Lagerbuchse nach Anspruch 14 einen Bodenrastring und einen Gegenrastring mit Vorsprüngen und zu diesen formschlüssigen Vertiefungen in vorgegebenen Winkel- bzw. Umfangsabständen in elastischem Eingriff hält, was eine überaus zuverlässige und genaue Rastung ermöglicht.

Allgemein kann der Griffkopf eine solche Profilausnehmung haben, daß das Schloß unter demselben Neigungswinkel zur Drehachse höhenverschieblich und festlegbar ist. Alternativ könnte auch ein anderer Winkel gewählt werden, beispielsweise um in Anpassung an räumliche Gegebenheiten eine unterschiedliche Handhaltung beim Anfassen oder eine etwa andere Betätigungsrichtung vorzusehen. Vorteilhaft ist der bündige Flächenabschliß laut Anspruch 15, was nicht nur zu angenehmen Aussehen des Griffes, sondern auch zu günstiger Handhabung mit im wesentlichen glatter Daumenauflage beiträgt. Ferner kann der Griff-Hauptteil gemäß Anspruch 16 mit eleganter Formgebung an den Griffkopf anschließen, und zwar in gegenüber dem Stand der Technik deutlich verringertem Abstand zur Anschlag- bzw. Fensterrahmenfläche.

Weitere Merkmale, Einzelheiten und Vorteile ergeben sich aus dem Wortlaut der Ansprüche sowie aus der folgenden Beschreibung von Ausführungsbeispielen anhand der Zeichnung. Darin zeigen:
- Fig. 1: eine Seitenansicht, teilweise im Schnitt, eines abschließbaren Fenstergriffes mit Anschlagplatte,
- Fig. 2: eine Draufsicht auf den Fenstergriff von Fig. 1, jedoch ohne Anschlagplatte,
- Fig. 3: eine Stirnansicht des Fenstergriffes von Fig. 1, teilweise im Schnitt,
- Fig. 4: eine Schnittansicht entsprechend der Linie IV-IV in Fig. 1 mit Draufsicht auf die Anschlagplatte,
- Fig. 5a und 5b: je eine Schnittansicht etwa entsprechend der Linie V-V von Fig. 1 in ent- bzw. verriegeltem Zustand eines Schließzylinders,
- Fig. 6a: eine Draufsicht auf ein Einsetzteil,
- Fig. 6b: eine Schnittansicht entsprechend der Linie VIb-VIb in Fig. 6a,
- Fig. 6c: eine Schnittansicht entsprechend der Linie VIc-VIc in Fig. 6a,
- Fig. 7a, 7b, 7c: je eine Draufsicht, Rückansicht sowie Seitenansicht (letztere teilweise im Schnitt) eines Sperrgliedes,
- Fig. 8a, 8b, 8c: je eine Seitenansicht, Stirnansicht und Draufsicht einer Blattfeder,
- Fig. 9a und 9b: je eine Druntersicht sowie Seitenansicht einer Stellschraube und
- Fig. 10a und 10b: je eine Teilschnittansicht ähnlich wie Fig. 1 mit einem Schließzylinder im ent- und verriegelten Zustand.

Aus Fig. 1 und 2 ist ein allgemein mit 10 bezeichneter Fenstergriff zu ersehen, der einen Griff-Hauptteil 12 und einen Griffkopf 14 hat. Die Deckfläche 16 des Griffkopfes 14 geht mit stumpfem Winkel in den Griff-Hauptteil 12 über, der an seiner Unterseite Fingermulden aufweist. Die innerste davon hat einen sanft gewölbten Übergang zu Rückseite 18 des Griffkopfes 14.

Im Unterteil 20 des Griffkopfes 14 befindet sich eine Buchse 22, die einstückig mit einer Hutplatte 24 ist, welche beispielsweise mittels eines Schraubflansches 26 von unten im Griffkopf 14 festgelegt ist (vergl. Fig. 3 und 5a bis 6c). Die Buchse 22 hat ein Vierkantloch 28 zur Aufnahme eines Vierkants 88, mit dem die Mechanik des Fenstergetriebes betätigbar ist.

Mit der Buchse 22 ist der Griff 10 an einer Anschlagplatte 40 festgelegt, die mittels Nocken 42 an der Anschlagfläche, nämlich einem Fensterrahmen, verschraubt werden kann. Die Verschraubung ist durch eine Abdeckplatte 48 abgedeckt, die entgegen der Kraft einer Stützfeder 50 zur Seite geschwenkt werden kann, damit die (nicht gezeichneten) Schrauben zugänglich werden.

Die Anschlagplatte 40 ist einstückig mit einer Lagerbuchse 44, die Führungselemente für das Einsatzteil 22/24 aufnimmt. Dazu gehört ein Bördelring 32, an den sich ein Distanzring 36 anschließt, sowie eine Hülse 46, die einstückig mit einem Gegenrastring 54 sein kann, welcher mit einem Bodenrastring 52 zusammenwirkt. Nach der Montage ist die gesamte Führungsanordnung durch Verbördelung mit der Buchse 22 axialfest, aber drehbar festgelegt. Die Rastring-Anordnung kann beispielsweise nach Art der DE-GM 83 31 873 oder 84 06 230 ausgebildet sein und hat insbesondere den Zweck, vorgegebene Winkelstellungen für den Griff 10 festzulegen, die zur Fensterbedienung üblich und genormt sind.

Im Griffkopf 14 ist eine Profilausnehmung 56 vorgesehen, die ein Profilzylinderschloß 60 aufnimmt. Dieses hat einen Schließbart 62, mit dem eine zur Verriegelung des Griffes 10 dienende Blattfeder 90 (vergl. Fig. 8a bis 8c sowie 10, 10b) entarretiert werden kann, damit sich der Griff 10 und damit das Fenster bedienen läßt.

In der Profilausnehmung 56 ist der Schließzylinder 60 unterhalb einer oberen Grenzstellung (vergl. Fig. 5a, 10a) höhenverschieblich. Drückt man den Profilzylinder 60 ein, so daß seine Oberseite mit der Deckfläche 16 des Griffkopfes 14 bündig abschließt (vergl. Fig. 1, 5b, 10b), so rastet eine Arretierungs-Feder 64 ein, die von unten in den Griffkopf 14 eingesetzt und durch Befestigung der Hutplatte 24 darin gehaltert wird. Die allgemein U-förmige, einteilige Biegefeder 64 kann aus Kunststoff bestehen und an einwärts zurückgebogenen Schenkeln 66 Rastvorsprünge 68 tragen, welche in die Öffnungen eines am Profilzylinder 60 vorhandenen Gewindeloches 86 seitlich einfallen können (Fig. 5b). Der Griffkopf 14 hat nahe seiner Rückseite 18 unten eine Öffnung 100, durch die man mit einem (nicht dargestellten) Hilfswerkzeug eingreifen kann, um die Federschenkel 66 zu spreizen, damit die Vorsprünge 68 ausrasten und der (entsperrte) Profilzylinder 60 entnehmbar ist.

In der Profilausnehmung 56 kann der eingerastete Schließzylinder 60 bis zu inneren Schultern 59 aufwärts bewegt werden, wenn der Schließbart 62 einen Schenkel 96 der Blattfeder 90 zur Seite drückt, also entriegelt. Die Feder 90 hat einen auf der Hutplatte 24 befestigten Halteschenkel 92 mit einem Vierkantloch 98 und außerdem einen Winkel 94, wodurch ihre Anlage in der Profilausnehmung 56 definiert ist (siehe Fig. 4 und 8a bis 8c). In der verriegelten Stellung gibt der Schließbart 62 den Federschenkel 96 frei, so daß er ins Innere einer im Zylinder 60 vorhandenen Quer-Durchbrechung 61 einspringt, wie aus Fig. 4 ersichtlich, wodurch der Zylinder 60 arretiert ist. Seine Aufwärtsbewegung wird durch Anschlagen von Biegefalzen 65 der Feder 64 an Innenkanten 15 im Griffkopf 14 begrenzt (vergl. Fig. 5a und 5b).

Am unteren Ende des Profilzylinders ist zusammen mit diesem ein als Schieber ausgebildetes Sperrglied 70 im Griffkopf 14 gleitbar angeordnet. Wie aus Fig. 7a bis 7c ersichtlich ist, ist der Sperrschieber 70 als Teil-Ringscheibe ausgebildet und mit einem nach unten abstehenden Kragen 72 versehen, den eine Druckfeder 74 umgibt, welche sich an der Oberseite der Hutplatte 24 abstützt. Am Umfang trägt der Schieber 70 zwei nach unten abstehende Beine 76 mit schrägen Andruck-Enden 78. Diese greifen in eine gleichfalls schräg angeordnete Aufnahme 30 der Hutplatte 24 ein und kommen an der Oberseite eines Schließstücks 38 zur Anlage, das auf dem Distanzring 36 parallel zur Drehachse A höhenverschieblich angeordnet ist. Wird der Profilzylinder 60 aus der entriegelten Stellung (Fig. 10a) in die verriegelte Lage gebracht (Fig. 1, 10b), so wird der Sperrschieber 70 abwärts bewegt und dadurch das Schließstück 38 ebenfalls nach unten gedrückt. Dieses kann als Schließring nach Art des DE-GM 85 14 560 ausgebildet und mit Klauen versehen sein, die mit Gegenklauen am oberen Umfang der Lagerbuchse 44 formschlüssig zusammenwirken. Man erkennt, daß diese Schließring-Anordnung eine durch Betätigung des Profilzylinders 60 und damit des Sperrgliedes 70 ein- und ausrückbare Kupplung bildet.

Wesentlich für die Funktion der erfindungsgemäßen Handhabe ist die Neigung des Griffkopfes 14 um einen Winkel von z.B. 30° zur Drehachse A (Fig. 1). Die entsprechend schräge Anordnung des verschieblichen Profilzylinders 60 ermöglicht die gewünschten Verriegelungs-funktionen dadurch, daß die Hutplatte 24 eine entsprechend geneigte Aufnahme 30 und eine Schräge 34 aufweist, wie namentlich aus Fig. 6a bis 6c hervorgeht. An der Schräge 34 ist ein Vorsprung 84 vorgesehen, auf den der Halteschenkel 92 der Blattfeder 90 mit dem Vierkantloch 98 aufgesetzt und vernietet wird. Eine gleichfalls schräg angeordnete Vertiefung 83 kann den Kragen 72 des Sperrschiebers 70 in seiner tiefsten Stellung abstützen. Am Außenumfang der Vertiefung 83 findet die Druckfeder 74 ihr Widerlager.

Eine zum Maßausgleich in das Gewindeloch des Kragens 72 einschraubbare Stellschraube 80 ist in Fig. 9a und 9b dargestellt. Sie kann mit einer Lockerungssicherung 82 versehen sein und ermöglicht es, die Toleranzen bzw. Unterschiede der Schließzylinder-Längen feinfühlig auszugleichen.

| | | | |
|---|---|---|---|
| A | Drehachse | | |
| α | Neigungswinkel | | |
| 10 | (Fenster-)Griff | 60 | Profilzylinder(schloß) |
| 12 | Griff-Hauptteil | 61 | Quer-Durchbrechnung |
| 14 | Griffkopf | 62 | Schließbart |
| 15 | Innenkanten | 64 | Arretierungs-Feder |
| 16 | Deckfläche | 65 | Biegefalz |
| 18 | Rückseite | 66 | Federschenkel |
| 20 | Unterteil | 68 | Rastvorsprünge |
| 22 | Buchse | 70 | Sperrschieber |
| 24 | Hutplatte | 72 | Kragen |
| 26 | Schraubflansch | 74 | Feder |
| 28 | Vierkantloch | 76 | Beine |
| 30 | Aufnahme | 78 | Andruck-Enden |
| 32 | Bördelring/-buchse | 80 | Stellschraube |
| 34 | Schräge | 82 | Lockerungssicherung |
| 36 | Distanzring | 83 | Vertiefung |
| 38 | Schließstück | 84 | Vorsprung |
| 40 | Anschlagplatte | 86 | Gewindeloch |
| 42 | Nocken | 88 | Vierkant |
| 44 | Lagerbuchse | 90 | Blattfeder |
| 46 | Hülse | 92 | Halteschenkel |
| 48 | Abdeckplatte | 94 | Winkel |
| 50 | Stützfeder | 96 | Rastschenkel |
| 52 | Bodenrastring | 98 | Vierkantloch |
| 54 | Gegenrastring | 100 | Öffnung |
| 56 | Profilausnehmung | | |
| 58 | Fingermulden | | |
| 59 | Schultern | | |

## Patentansprüche

1. Betätigungshandhabe, Fenstergriff (10), mit einem Hauptteil (12) sowie einem Kopf (14) und einem Unterteil (20), der mittels Buchsen (22, 32, 44) axialfest und drehbeweglich an einer Anschlagplatte (40) gelagert ist, und mit einem Schließstück (38), das sich mittels einer Feder (50) von der Anschlagplatte (40) oder einer sie abdeckenden Platte (48) abstützt und an oder auf einem Führungselement ((Distanzring (36)) des Griffes (10) parallel zu dessen Drehachse (A) geführt ist, dadurch **gekennzeichnet,** daß in den Kopf (14) ein darin entgegen Federkraft verschieblicher und festlegbarer Profilzylinder (60) eingesetzt ist, wobei Kopf (14) und Profilzylinder (60) einen Neigungswinkel (α) zur Drehachse (A) einnehmen, und daß eine mit der Anschlagplatte (40) axial fest und drehbeweglich verbundene Hutplatte (24) wenigstens eine Aufnahme (30) für ein Sperrglied (70) aufweist, das mittels des Profilzylinders (60) parallel zu diesem verschieblich ist, um das Schließstück (38) zu betätigen.

2. Handhabe nach Anspruch 1, dadurch **gekennzeichnet,** daß eine im Unterteil (20) des Kopfes (14) festgelegte Hutplatte (24), einstückig mit einer Buchse (22) ist, die mit einer Lagerbuchse (44) der Anschlagplatte (40) verbördelt ist, und daß die Hutplatte (24) das Schließstück (38) übergreift und wenigstens eine im Neigungswinkel (α) angeordnete Aufnahme (30) für das Sperrglied (70) hat.

3. Handhabe nach Anspruch 2, dadurch **gekennzeichnet,** daß das Sperrglied (70) ein im Kopf (14) gleitbeweglich geführter Schieber ist, der beiderseits eines Kragens (72), an dem sich eine an der Hutplatte (24) gelagerte Feder (74) abstützt, zwei Beine (76) mit schrägen Andruck-Enden (78) hat.

4. Handhabe nach Anspruch 3, dadurch **gekennzeichnet,** daß zwischen dem Kragen (72) und der Unterseite des Profilzylinders (60) eine Stellschraube (80) angeordnet ist, bevorzugt mit einer Lockerungssicherung (82).

5. Handhabe nach einem der Ansprüche 2 bis 4, dadurch **gekennzeichnet,** daß die Hutplatte (24) an einem der Rückseite des Kopfes (14) zugewandten Umfangsteil abgeschrägt ist, insbesondere parallel zur Kopf-Deckfläche (16).

6. Handhabe nach Anspruch 5, dadurch **gekennzeichnet,** daß die Schräge (34) der Hutplatte (24) eine Stützfläche für eine Arretierungs-Feder (64) bildet, die im Kopf (14) parallel zu dessen Neigungswinkel (α) angeordnet ist und in einspringende Profilzylinderteile (86) rastend einfällt oder sie hintergreift.

7. Handhabe nach Anspruch 6, dadurch **gekennzeichnet,** daß die Arretierungs-Feder (64) eine etwa U-förmig gebogene Blatt- oder Schenkelfeder ist, die einwärts nach unten zurückgebogene, insbesondere gleichlange Enden (66) aufweist, (Fig. 5a, 5b), vorzugsweise mit nach innen gerichteten Rastelementen (68).

8. Handhabe nach Anspruch 5 oder 6, dadurch **gekennzeichnet,** daß die Feder (64) durch eine rückseitig am Kopf (14) angeordnete Öffnung (100) hindurch mittels eines Hilfwerkzeuges ausrastbar ist.

9. Handhabe nach einem der Ansprüche 5 bis 8, dudurch **gekennzeichnet**, daß die Schräge (34) der Hutplatte (24) einen Vorsprung (84) für ein vom Schließbart (62) des Profilzylinders (60) betätigbares Federelement (90) aufweist.

10. Handhabe nach Anspruch 9, dadurch **gekennzeichnet,** daß das Federelement (90) eine einteilige, auf der Hutplatte (24) festgelegte Blattfeder mit einem abgewinkelten Schenkel (96) ist.

11. Handhabe nach einem der Ansprüche 1 bis 10, dadurch **gekennzeichnet,** daß das Schließstück (38) auf einem Distanzring (36) gleitbar ist, der sich an der Lagerbuchse (44) axial abstützt und die Hutplatten-Buchse (22) anliegend umschließt.

12. Handhabe nach einem der Ansprüche 1 bis 11, dadurch **gekennzeichnet,** daß Aufnahmen (30) in der Hutplatte (24) relativ zur Drehachse (A) zumindest genähert mittensymmetrisch angeordnet sind.

13. Handhabe nach Anspruch 11 oder 12, dadurch **gekennzeichnet,** daß das Schließstück (38) ein in bezug auf die Drehachse (A) symmetrisch gestalteter Klauenring ist, der mit Gegenklauen am oberen Umfang der Lagerbuchse (44) formschlüssig zusammenwirkt.

14. Handhabe nach einem der Ansprüche 1 bis 13, dadurch **gekennzeichnet,** daß ein Bodenrastring (52) und ein Gegenrastring (54), die Vorsprünge und zu diesen formschlüssige Vertiefungen aufweisen, durch die Lagerbuchse (44) so gehalten sind, daß die beiden Rastringe (52, 54) in vorgegebenen Winkel- bzw. Umfangsabständen in elastischem Eingriff stehen.

15. Handhabe nach einem der Ansprüche 1 bis 14, dadurch **gekennzeichnet,** daß die Außenfläche des Profilzylinders (60) zu der geneigten Deckfläche (16) des Kopfes (14) parallel verläuft und im verriegelten Zustand (Fig. 1, 10b) mit ihr im wesentlichen bündig abschließt.

16. Handhabe nach einem der Ansprüche 1 bis 15, dadurch **gekennzeichnet,** daß der Hauptteil (12) zumindest genähert parallel zur Anschlagplatten-Ebene verläuft und sowohl die geneigte Deckfläche (16) des Kopfes (14) als auch seine Rückseite (18) stumpfwinkelig oder sanft gewölbt in den Hauptteil (12) übergeht.

## Claims

1. An operating handle, window handle (10), comprising a main part (12) and a top (14) as well as a bottom part (20) which is supported on a stop plate (40) in an axially fixed and rotatable manner by means of bushes (22, 32, 44), and a locking member (38) which is supported by means of a spring (50) on said stop plate (40) or a plate (48) covering the same and is guided along or on a guide element (spacer ring (36)) of said handle (10) in parallel with the rotational axis (A) thereof, **characterized** in that said top (14) has inserted therein a sectional cylinder (60) which is adapted to be displaced against the action of a spring force and to be fixed therein, said top (14) and said sectional cylinder (60) occupying an angle of inclination (α) relative to said rotational axis (A), and that a hat-shaped plate (24) which is connected to said stop plate (40) in an axially fixed and rotatable manner comprises at least one receiving portion (30) for a locking member (70) which is displaceable by means of said sectional cylinder (60) in parallel therewith to operate said locking member (38).

2. A handle according to claim 1,
**characterized** in that a hat-shaped plate (24) which is fixed in the bottom part (20) of said top (14) is integral with a bush (22) which is flanged with a bearing bush (44) of said stop plate (40), and that said hat-shaped plate (24) grips over said locking member (38) and has at least one receiving portion (30) which is arranged at an angle of inclination (α) for receiving said locking member (70).

3. A handle according to claim 2,
**characterized** in that said locking member (70) is a slide which is slidably guided in said top (14) and which has two legs (76) with inclined contact-pressure ends (78) at both sides of a collar (72) which supports a spring (74) mounted on said hat-shaped plate (24).

4. A handle according to claim 3,
**characterized** in that an adjusting screw (80) is arranged between said collar (72) and the bottom side of said sectional cylinder (60), preferably with an antiloosening means (82).

5. A handle according to any one of claims 2 to 4,
**characterized** in that said hat-shaped plate (24) is beveled on a circumferential part facing the back side of said top (14), in particular in parallel with said top cover surface (16).

6. A handle according to claim 5,
**characterized in** that said inclinded portion (34) of said hat-shaped plate (24) forms a support surface for a fixing spring (64) which is arranged in said top (14) in parallel with the angle of inclination (α) thereof and lockingly engages into interlocking sectional cylinder members (86) or grips behind said members.

7. A handle according to claim 6,
**characterized in** that said fixing spring (64) is an approximately U-shaped bent spring or leg spring which has ends (66) of especially equal length that are bent back inwardly and downwardly, (FIGS. 5a, 5b), preferably with inwardly oriented snaptype elements (68).

8. A handle according to claim 5 or 6,
**characterized** in that said spring (64) can be unlocked by means of an auxiliary tool through an opening (100) provided at the back side on said top (14).

9. A handle according to any one of claims 5 to 8,
**characterized in** that the inclined portion (34) of said hat-shaped plate (24) includes a projection (84) for a spring element (90) which is operable by the locking beard (62) of said sectional cylinder (60).

10. A handle according to claim 9,
**characterized** in that said spring element (90) has a one-part leaf spring which is fixed on said hat-shaped plate (24) and includes a bent leg (96).

11. A handle according to any one of claims 1 to 10,
**characterized in** that said locking member (38) is slidable on a spacer ring (36) which is axially supported on said bearing bush (44) and encloses said bush (22) of said hat-shaped plate such that it is in contact therewith.

12. A handle according to any one of claims 1 to 11,
**characterized in** that said receiving portions (30) are arranged in said hat-shaped plate (24) relative to said rotational axis (A) at least in an approximately centrally symmetrical manner.

13. A handle according to claim 11 or 12,
**characterized in** that said locking member (38) is a claw ring which is symmetrically designed relative to said rotational axis (A) and which positively cooperates with counter claws on the upper circumference of said bearing bush (44).

14. A handle according to any one of claims 1 to 13,
**characterized** in that a bottom locking ring (52) and a counterlocking ring (54) which comprise projections and interlocking recesses are held by said bearing bush (44) in such a manner that said two locking rings (52, 54) are in elastic engagement at predetermined angular and circumferential distances.

15. A handle according to any one of claims 1 to 14,
**characterized** in that the outer surface of said sectional cylinder (60) extends in parallel with the inclined cover surface (16) of said top (14) and is substantially flush therewith in the locked state (FIGS. 1, 10b).

16. A handle according to any one of claims 1 to 15,
**characterized** in that said main part (12) extends at least approximately in parallel with the plane of said stop plate and both said inclined cover surface (16) of said top (14) and the back side (18) thereof pass into said main part (12) at an obtuse angle or in smoothly curved fashion.

## Revendications

1. Poignée de commande, poignée de fenêtre (10), avec une partie principale (12) ainsi qu'une tête (14) et une partie inférieure (20), logée au moyen de coussinets (22, 32, 44) sur une plaque d'arrêt (40) de façon à être axialement fixe et à pouvoir tourner, et avec un élément de fermeture (38), qui s'écarte au moyen d'un ressort (50) de la plaque d'arrêt (40) ou d'une plaque la recouvrant (48) et qui est guidé sur ou le long d'un élément de guidage (anneau intercalaire (36)) de la poignée (10) parallèlement à son axe de rotation (A), caratérisée par le fait qu'un cylindre profilé (60) déplaçable contre la force d'un ressort et fixable, est placé dans la tête (14) et qu'en même temps, la tête (14) et le cylindre profilé (60) prennent un angle d'inclinaison (α) par rapport à l'axe de rotation (A), et qu'une plaque chapeau (24) reliée à la plaque d'arrêt (40) de façon à être axialement fixe et à pouvoir tourner, a au moins un logement (30) pour un élément de verrouillage (70), lequel peut être déplacé au moyen du cylindre profilé (60) parallèlement à ce dernier, afin d'actionner l'élément de fermeture (38).

2. Poignée de commande conforme à la revendication 1, caractérisée par le fait qu'une plaque chapeau (24) fixée dans la partie inférieure (20) de la tête (14) est d'une pièce avec un coussinet (22), lequel est serti avec un coussinet de palier (44) de la plaque d'arrêt (40), et que la plaque chapeau (24) mord sur l'élément de fermeture (38) et a pour l'élément de verrouillage (70) au moins un logement (30) disposé dans l'angle d'inclinaison (α).

3. Poignée de commande conforme à la revendication 2, caractérisée par le fait que l'élément de verrouillage (70) est un pêne guidé de façon à pouvoir coulisser dans la tête (14) et ayant deux jambes (76) avec des extrémités de pression obliques (78) de part et d'autre d'un collet (72), sur lequel s'appuie un ressort (74) reposant sur la plaque chapeau (24).

4. Poignée de commande conforme à la revendication 3, caractérisée par le fait qu'entre le collet (72) et le côté inférieur du cylindre profilé (60), est disposée une vis de réglage (80), de préférence avec un frein de desserrage (82).

5. Poignée de commande conforme à l'une des revendications 2 à 4, caractérisée par le fait que la plaque chapeau (24) est chanfreinée sur une partie circonférentielle tournée vers le côté arrière de la tête (14), notamment parallèlement à la surface de recouvrement de la tête (16).

6. Poignée de commande conforme à la revendication 5, caractérisée par le fait que le chanfrein (34) de la plaque chapeau (24) forme une surface d'appui pour un ressort d'arrêt (64), lequel est disposé dans la tête (14) parallèlement l'angle d'inclinaison (α) de celle-ci et s'enclenche dans des parties saillantes du cylindre profilé (86) ou se place derrière elles.

7. Poignée de commande conforme à la revendication 6, caractérisée par le fait que le ressort d'arrêt (64) est un ressort à lame ou à branches, replié à peu près en U, ayant des extrémités (66) repliées vers l'intérieur et le bas, notamment de longueur égale (fig. 5a, 5b), de préférence avec des éléments de crantage tournés vers l'intérieur (68).

8. Poignée de commande conforme à la revendication 5 ou 6, caractérisée par le fait que le ressort (64) peut être désengagé au moyen d'un outil intervenant à travers une ouverture (100) disposée à l'arrière de la tête (14).

9. Poignée de commande conforme à l'une des revendications 5 à 8, caractérisée par le fait que le chanfrein (34) de la plaque chapeau (24) a une saillie (84) pour un élément de ressort (90) actionnable par le panneton de fermeture (62) du cylindre profilé (60).

10. Poignée de commande conforme à la revendication 9, caractérisée par le fait que l'élément de ressort (90) est un ressort à lame d'une pièce, fixé sur la plaque chapeau (24) et ayant une branche coudée (96).

11. Poignée de commande conforme à l'une des revendications 1 à 10, caractérisée par le fait que l'élément de fermeture (38) peut coulisser sur un anneau intercalaire (36), lequel s'appuie axialement sur le coussinet de palier (44) et entoure de façon adjacente le coussinet (22) de la plaque chapeau.

12. Poignée de commande conforme à l'une des revendications 1 à 11, caractérisée par le fait que des logements (30) dans la plaque chapeau (24) sont disposés avec leur milieu au moins à peu près symétriquement par rapport à l'axe de rotation (A).

13. Poignée de commande conforme à la revendication 11 ou 12, caractérisée par le fait que l'élément de fermeture (38) est un anneau à crabots agencé symétriquement par rapport à l'axe de rotation (A) et agissant solidairement avec les contre-crabots sur la circonférence supérieure du coussinet de palier (44).

14. Poignée de commande conforme à l'une des revendications 1 à 13, caractérisée par le fait qu'une bague d'arrêt au sol (52) et une bague de contre-arrêt (54) ayant des saillies et des creux solidaires de ces dernières, sont tenues par le coussinet de palier (44) de telle manière que les deux bagues d'arrêt (52, 54) sont en prise élastique à des écarts d'angle ou circonférentiels donnés.

15. Poignée de commande conforme à l'une des revendications 1 à 14, caractérisée par le fait que la surface extérieure du cylindre profilé (60) à un tracé parallèle à la surface de recouvrement inclinée (16) de la tête (14) et qu'en état verrouillé (fig1, 10b), elle est pratiquement à fleur avec celle-ci.

16. Poignée de commande conforme à l'une des revendications 1 à 15, caractérisée par le fait que la partie principale (12) à un tracé au moins à peu près parallèle au niveau de la plaque d'arrêt et qu'aussi bien la surface de recouvrement (16) inclinée de la tête (14) que son côté arrière (18) ont une transition en angle obtus ou légèrement arquée vers la pièce principale (12).
